# EUROPÄISCHE PATENTSCHRIFT

(11) **EP 0 616 106 B1**
(45) Veröffentlichungstag und Bekanntmachung des Hinweises auf die Patenterteilung: **05.08.1998**
(21) Anmeldenummer: 94103562.8
(22) Anmeldetag: 09.03.1994
(51) Int. Cl.: E05D 7/04, E05D 15/52

(54) **Fenster oder Tür mit Scharnierbeschlag**
Window or door with hinge fitting
Fenêtre ou porte avec ferrure de charnière

(30) Priorität: 15.03.1993 DE 9303579 U
(43) Veröffentlichungstag der Anmeldung: 21.09.1994
(73) Patentinhaber: SIEGENIA-FRANK KG, 57005 Siegen (DE)
(72) Erfinder: Schneider, Alfred, D-57223 Kreuztal (DE)

(56) Entgegenhaltungen:
- EP-A- 0 204 267
- EP-A- 0 285 229
- EP-A- 0 320 371
- EP-A- 0 360 024

## Beschreibung

Die Erfindung betrifft ein Fenster oder eine Tür mit Scharnierbeschlag-insbesondere eine Ecklager-Baugruppe für Drehkippfenster, -türen od. dgl. - für einen wenigstens um eine seitliche Achse drehbar, kippbar oder klappbar an einem Blendrahmen gelagerten Flügel, bestehend aus einem Rahmen-Gelenkbauteil und einem Flügel-Gelenkbauteil, von denen jeder über einen Befestigungssockel an der Rahmen- bzw. Flügelfalzumfangsfläche anliegend verankert ist und ein Gelenkauge oder eine Lagerhülse trägt, das oder die ständig über die raumseitige Blendrahmenstirnfläche hinausragt und verdeckt in eine rückseitig in der ÜberschlagsAufschlagfläche des Flügels angebrachte Aufnahme eingreift, innerhalb der das Rahmen-Gelenkbauteil (2) und das Flügel-Gelenkbauteil (3) miteinander lediglich über einen Lagerzapfen (19) und ein Lagerloch (21) in Gelenkeingriff stehen.

Fenster oder Türen mit Scharnierbeschlägen dieser Art sind bekannt durch die US-PS 2 808 610 und haben den Vorteil, daß alle ihre Funktionsteile bei in Schießlage am Blendrahmen anliegendem Flügel im Flügelüberschlag versteckt bzw. von diesem verdeckt sind, also eine unsichtbare Einbaulage haben und dadurch das Aussehen von Fenstern und Türen mit allgemein üblicher Flügel- und Rahmenprofilierung nicht beeinträchtigen. Das Kriterium einer allgemein üblichen bzw. normalen Profilform bei um eine seitliche Achse drehbar, kippbar, klappbar oder auch drehbar und kippbar gelagerten Flügeln von Fenstern, Türen od. dgl. liegt darin, daß das Flügelprofil - gleichgültig, ob es sich um Fenster und Türen in Holz-, Kunststoff- und Metallkonstruktion oder gar einer Mischkonstruktion aus diesen Materialien handelt - einen Profilabschnitt, den sogenannten Überschlag, aufweist, welcher bei Schließlage des Flügels nicht nur über die rauminnenseitige Blendrahmenstirnfläche vorsteht, sondern dabei auch noch den Öffnungsrand des Blendrahmens in Richtung seiner Einbauebene um ein Mindestmaß übergreift.

Ausweislich der DE-PS 15 59 934 sind Scharnierbeschläge - in der durch die US-PS 2 808 610 bekannt gewordenen Anordnung und Ausbildung - nicht nur für Fenster und Türen in Holzkonstruktion, sondern auch für solche in Kunststoff- oder Metallkonstruktion bereits vorbekannt.

Für Fenster und Türen mit normaler bzw. allgemein üblicher Profilgestaltung der Flügel- und Blendrahmenholme sind, beispielsweise durch die GB-PS 1 163 798, durch die EP-PS 0 204 267 und die DE-OS 39 19 970, auch bereits Scharnierbeschläge für den völlig verdeckten Einbau zwischen Rahmen- und Flügelfalzumfangsflächen bekannt, welche nach Art sogenannter Ausstellvorrichtungen funktionieren. Zu diesem Zweck sind sie mit mehreren, nämlich mindestens zwei Ausstellarmen ausgestattet, die einerseits an eier rahmenseitigne Lagerschiene und andererseits an einer flügelseitigen Halteschiene entweder nur schwenkbeweglich oder aber schwenkverschiebbar angreifen. Bedingt durch die zur Bewegungssteuerung des Flügels zwischen diesem und dem Blendrahmen benutzten Ausstellarme ergibt sich eine relativ labile Abstützung und Halterung des geöffneten Flügels relativ zum Blendrahmen, weil dabei die Ausstellarme der Ausstellvorrichtung sowohl relativ zum Blendrahmen als auch gegenüber dem Flügel ausschwenken müssen und dabei der Gewichtskraft des Flügels ausgesetzt sind.

Aus der EP 0 360 024 A1 ist ein Fenster oder eine Tür mit Dreh- oder Dreh-Kipp-Beschlag gemäß dem Oberbegriff des Anspruchs 1 bekannt, wobei ein unteres Dreh-Kipplager und ein oberes Drehlager jeweils aus zwei Lenkern besteht, die zur Verlagerung der Schwenkachse beim Drehöffnen des Flügelrahmens dienen. Die Lenker sind im Bereich des unteren Ecklagers dreh- und längsverschieblich mit einem Stützteil verbunden, wobei die drehbewegliche Lagerung über einen Zapfen erfolgt, der in eine horizontal gegenüber dem Flügel verstellbare Aufnahme einrückt.

Zur horizontalen Justierung ist ein am Flügel angeordneter Lagerbolzen, der an einem Ende eines der Lenker sitzt, durch eine Stellschraube relativ zum Flügel verlagerbar, so daß der Flügel über den nur schwenkbaren Lenker auch relativ zum Rahmen justiert wird.

Von großem Nachteil ist es dabei, daß zur Aufnahme des Flügelgewichtes einerseits zusätzliche Abstützvorrichtungen vorgesehen werden müssen und daß die Höhenjustierung des Flügels nur über diese separate Stützvorrichtung möglich ist.

Die Nachteile der zuletzt erwähnten Scharnierbeschläge liegen zwar bei den Scharnierbeschlägen nach DE-GM 90 00 594 und nach DE-GM 90 16 204 ebensowenig vor, wie bei den gattungsgemäß angeordneten und ausgebildeten Scharnierbeschlägen nach US-PS 2 808 610 und nach DE-PS 15 59 934. Dafür haben diese bekannten Scharnierbeschläge jedoch den Nachteil, daß ihr Einsatz nur für Fenster, Türen od. dgl. möglich ist, bei denen Blendrahmen und Flügel aus Sonderprofilen zusammengebaut sind, deren Eigentümlichkeit darin besteht, daß zumindest die raumseitige Stirnfläche von Blendrahmen und Flügel zueinander flächenbündige Lage haben und dabei zwischen ihren einander benachbarten bzw. einander zugewendeten Umfangskantenflächen eine Spaltöffnung begrenzen. Damit die Spaltöffnung zwischen den einander zugewendeten Umfangskantenflächen von Flügel und Blendrahmen jederzeit zur Sicherung eines ästhetisch einwandfreien Aussehens des Fensters oder der Tür allseitig gleichmäßig einjustiert werden können, sind die Rahmen-Gelenkbauteile des Scharnierbeschlages nach DE-GM 90 00 594 in Richtung parallel zur Blendrahmenebene verstellbar ausgeführt, und zwar unter Benutzung von Gewindeelementen als Verstellorganen. Auch bei den Scharnierbeschlägen nach EP-PS 0 204 267 werden zum Zwecke der Lagenjustierung des Flügels gegenüber dem Blendrahmen schon Gewindeelemente als Verstellorgane benutzt. Diese sind dabei jedoch jeweils den Flügel-Gelenkbauteilen des Scharnierbeschlages zugeordnet, und zwar in solcher Weise, daß sie bei in Drehstellung geöffnetem Flügel zu ihrer Bedienung praktisch behinderungsfrei zugänglich sind.

Ziel der Erfindung ist die Verbesserung von Scharnierbeschlägen der nach EP-A-0 360 024 oder US-PS 2 808 610 vorbekannten Gattung, und zwar in der Weise, daß von den ständig über die raumseitige Blendrahmenstirnfläche hinausragenden Gelenkaugen oder Lagerhülsen des Rahmen- und/oder Flügel-Gelenkbauteils wenigstens eines in Richtung quer zur gemeinsamen Gelenkachse und parallel zur Verschlußebene der Tür oder des Fensters **sowie längs der Gelenkachse** justierfähig ist.

Gelöst wird diese Aufgabe nach der Erfindung dadurch,
- daß der Befestigungssockel des Flügel-Gelenkbauteils aus einer flügelfest montierten Halteschiene und einer daran quer zur Achse der Gelenkaugen oder Lagerhülsen in Richtung der Flügelebene längsveischiebbar geführten Trägerschiene besteht,
- daß die Trägerschiene das flügelseitige Gelenkauge bzw. die flügelseitige Lagerhülse mit quer zu ihrer Verschieberichtung gerichteter Achslage aufweist,
- daß Trägerschiene und Halteschiene durch ein Gewindeglied in zueinander längsverstellbarer Verbindung gehalten sind,
- und daß das Gewindeglied benachbart bzw. neben den Gelenkaugen oder Lagerhülsen sowohl mit der Trägerschiene als auch mit der
   Halteschiene in Formschlußeingriff steht sowie an der zur Achse der Gelenkaugen oder Lagerhülsen parallelen Seite der Flügelfalzumfangsfläche zu seiner Betätigung zugänglich ist,
- wobei der Lagerzapfen einen Kugelkopf hat, auf dem eine Kugelpfanne im Gelenkauge bzw. in der Lagerhülse des Flügel-Gelenkbauteils abgestützt ist,
- und wobei die Kugelpfanne im Gelenkauge bzw. in der Lagerhülse durch eine Stellschraube od. dgl. begrenzt axial verschiebbar ist.

Scharnierbeschläge der durch EP-A-0 360 024 oder US-PS 0 808 610 vorbekannten - völlig verdeckten - Einbauart sind damit in ähnlich einfacher Art und Weise jederzeit leicht justierfähig wie die Ausstellvorrichtungen der nach EP-PS 0 204 267 bereits bekannten anderen Gattung.

Bei einer Benutzung des erfindungsgemäßen Scharnierbeschlages als Ecklager-Baugruppe für Drehkippfenster ist es bedeutsam, die Höhenlage des Flügels gegenüber dem Blendrahmen in Richtung der Gelenkachse des Scharnierbeschlages regulieren zu können.

Eine vorteilhafte Weiterbildung des Scharnierbeschlages mit den vorgenannten Merkmalen ist erfindungssgemäß auch gekennzeichnet durch
- eine an einer Flügelecke in einer abgestuften Nut der Falzumfangsfläche eingesetzte Winkelschiene, insbesondere aus im Querschnitt flach-rechteckigem Bandmaterial,
- wobei an deren einem Schenkel die Halteschiene des Flügel-Gelenkbauteils lagenfixiert und festgelegt ist,
- und wobei deren anderer Schenkel einen Ausschnitt enthält, in den das Gewindeglied einerseits mit einer nahe seinem freien Ende befindlichen Umfangseindrehung quer zu seiner Längsachse lösbar formschlüssig einrückbar ist,
- während es andererseits in einem Gewindeauge der Trägerschiene schraubverstellbar sitzt.

Die Merkmalsausstattung nach diesem Erfindungsvorschlag zielt darauf ab, den Scharnierbeschlag in einer der DE-PS 241 491 ähnlichen Anordnung im Bereich der Flügel- und Rahmenecken von Fenstern, Türen od. dgl. auch dann anbringen zu können, wenn dort noch andere für das Fenster, die Tür od. dgl. funktionsnotwendige Beschlagelemente vorgesehen werden müssen. Dies kann beispielsweise eine Eckumlenkungsvorrichtung zu einen Treibstangenbeschlag sein, wobei dann nach einem weiteren Erfindungsvorschlag die Winkelschiene vom Stulpwinkel dieser Eckumlenkungsvorrichtung gebildet ist.

Im Flügelüberschlag solcher Fenster oder Türen ist in der Regel eine Aufnahme für eine Dichtung enthalten, welche den Flügel gegenüber dem Blendrahmen dadurch abdichtet, daß sie sich auf der rauminnenseitigen Blendrahmenstirnfläche anlegt. Bei verdeckt angeordneten Scharnierbeschlägen der erfindungsgemäßen Art liegt aber die Dreh- bzw. Kipp- oder Klappachse nicht - wie bei herkömmlichen Scharnierbeschlägen - außerhalb des Flügelprofils, sondern sie verläuft naturgemäß innerhalb des Flügelüberschlags.

Letzteres hat zur Folge, daß die parallel zur Dreh-, Kipp- oder Klappachse verlaufende Überschlagsaußenkante bei einer Bewegung um die betreffende Achse auf die Blendrahmeninnenfläche zu bewegt wird. Die Beschädigung oder Zerstörung einer in diesem Bereich angebrachten Dichtung ist somit unvermeidlich.

Deshalb ist es auch Ziel der Erfindung, ein Fenster oder eine Tür mit Scharnierbeschlag gemäß Anspruchs 1 so auszubilden, daß die Wirkung bzw. die Eigenschaften einer im Überschlag angebrachten Dichtung durch ein Drehen, Kippen oder Klappen des Flügels nicht beeinträchtigt wird.

Gelöst wird diese Aufgabe nach der Erfindung dadurch, daß an einer zwischen der normal zur Flügelebene ausgerichteten Achsebene des Scharnierbeschlags und der Falzumfangsfläche des Flügels gelegenen Stelle in der ÜberschlagsAufschlagsfläche eine Aufnahmenut für ein - vorzugsweise elastisches - Dichtungselement vorgesehen ist.

Eine vorteilhafte Weiterbildung mit den vorgenannten Merkmalen ist erfindungsgemäß auch dadurch gekennzeichnet, daß die Aufnahmenuten bei Flügeln, die aus Metall- oder Kunststoff-Hohlprofilen zusammengesetzt sind, einen etwa T-bzw. hammerkopfförmigen Querschnitt haben und daß bei aus Holzprofilen zusammengesetzten Flügeln die Aufnahmenut einen Rechteck- oder Schwalbenschwanz-Querschnitt aufweist.

Im Rahmen der Erfindung liegt es auch, wenn die Trägerschiene über eine Schwalbenschwanz- bzw. T-Führungsleiste mit der Halteschiene in formschlüssiger Schiebeverbindung steht, während die Halteschiene mit dem einen Schenkel der Winkelschiene quer zu ihrer Längsrichtung durch eine Loch/Zapfen-Steckverbindung kuppelbar sowie zusätzlich verschraubbar ist.

Einer stabilen Verbindung des Flügel-Gelenkbauteils mit der Winkelschiene sowie einer Entlastung der Führungsleiste zwischen der Trägerschiene und der Halteschiene ist es dienlich, wenn in weiterer Ausgestaltung der Erfindung die Trägerschiene einen sich parallel zur Achse ihres Gelenkauges bzw. ihrer Lagerhülse erstreckenden Ausleger hat, der an seinem Ende mit einer Fixiermulde einen Arretiervorsprung erfaßt, welcher vom zweiten Schenkel der Winkelschiene absteht. Fixiermulde und Arretiervorsprung sind dabei so ausgelegt, daß ihr gegenseitiger Eingriff bei jeder möglichen relativen Verschiebelage der Trägerschiene an der Halteschiene sichergestellt bleibt. Bewährt hat es sich dabei, wenn der Arretiervorsprung aus einem Bolzen besteht, welcher in einem Gewindeloch am zweiten Schenkel der winkelschiene festgeschraubt ist.

Einer Stabilisierung des gesamten Scharnierbeschlages ist es erfindungsgemäß auch zuträglich, wenn das Gelenkauge des Rahmen-Gelenkbauteils vom Befestigungssockel weg vor die raumseitige Stirnfläche des Blendrahmens etwa z-förmig abgewinkelt ist und eine Lagerzapfen für den Eingriff in das Gelenkauge bzw. die Lagerhülse des Flügel-Gelenkbauteils trägt.

Ein Ausführungsbeispiel des Gegenstandes der Erfindung ist in der Zeichnung dargestellt. Es zeigen
- Fig. 1: in größerem Maßstab einen Längsschnitt durch einen als Ecklager-Baugruppe für ein Drehkippfenster oder eine Drehkipptür ausgelegten Scharnierbeschlag,
- Fig. 2: in Pfeilrichtung II der Fig. 1 gesehen sowie teilweise im Schnitt die Ecklager-Baugruppe nach Fig. 1, wobei jeweils teilweise auch ein Flügelrahmenprofil und ein Blendrahmenprofil zu sehen ist,
- Fig. 3: den als Ecklager-Baugruppe ausgeführten Scharnierbeschlag nach den Fig. 1 und 2 in Zuordnung zu einer mit einem Stulpwinkel ausgestatteten Eckumlenkungsvorrichtung eines Treibstangenbeschlages,
- Fig. 4: in vergrößertem Maßstab eine Ansicht in Pfeilrichtung IV auf die Eckzone des Stulpwinkels der Eckumlenkungsvorrichtung nach Fig. 3 und
- Fig. 5: ebenfalls in größerem Maßstab eine Ansicht auf die Eckzone des Stulpwinkels der Eckumlenkungsvorrichtung nach Fig. 3, während
- Fig. 6: einen Längsschnitt durch den erfindungswesentlichen Teil des flügel- und Rahmenprofils eines Metall- oder Kunststoff-Fensters in Verschlußstellung,
- Fig. 7: einen Profilschnitt mit teilweise geöffnetem Flügel und
- Fig. 8: den Profilschnitt mit geöffnetem, in 90°-Stellung stehendem Flügel.

In der Zeichnung ist als Ausführungsbeispiel eines Scharnierbeschlags 1 eine Ecklager-Baugruppe zu sehen, wie sie bei Fenstern, Türen od. dgl. mit Drehkippflügel benötigt wird.

Dieser Scharnierbeschlag 1 bzw. diese Ecklager-Baugruppe besteht dabei aus einem Rahmen-Gelenkbauteil Flügel-Gelenkbauteil 2, einem Flügel-Gelenkbauteil 3 und einer Winkelschiene 4, mit der das 3 zu verbinden ist.

Das Rahmen-Gelenkbauteil 2 wird über einen Befestigungssockel 5 an der Falzumfangsfläche 6 des Blendrahmens 7, z.B. mittels Schrauben 8, verankert, wie das in Fig. 2 der Zeichnung zu sehen ist. In ähnlicher Weise wird auch das Flügel-Gelenkbauteil 3 über einen Befestigungssockel 9 mit der Falzumfangsfläche 10 des Flügels 11 verbunden, und zwar unter Zwischenschaltung der Winkelschiene 4, die in üblicher Weise von einer abgestuften Profilnut 12 aufgenommen wird, welche an die Falzumfangsfläche 10 des Flügels 11 anschließt.

Die Profilnut 12 hat zwei unterschiedlich tiefe und unterschiedlich breite Nutstufen, wobei die breite und flache Nutstufe sich unmittelbar an die Falzumfangsfläche 10 des Flügels 11 anschließt, während die schmale und tiefe Nutstufe erst von der breiten und flachen Nutstufe ausgeht.

Üblicherweise ist die Profilnut 12 im Flügel 11 vorgesehen, um Funktionselemente von Treibstangenbeschlägen aufzunehmen.

Der Befestigungssockel 5 des Rahmen-Gelenkbauteils 2 hat eine flache Anschraubplatte 13, die auf ihrer ganzen Länge von einem auf die jeweilige Profilgestaltung der Falzumfangsfläche 6 des Blendrahmens 7 abgestimmten Adapterstück 14 unterfangen ist (Fig. 1 und 2).

Die Anschraubplatte 13 weist über einen Teil ihrer Länge ein etwa Z-förmig abgewinkeltes bzw. verkröpftes Profilstück 15 auf, das mit seinem Quersteg 16 vor die raumseitige Stirnfläche 17 des Blendrahmens 7 greift und an dieser abgestützt ist. Der zur Anschraubplatte 13 parallele Endschenkel des Z-förmigen Profilstücks 15 bildet ein Gelenkauge 18 des Rahmen-Gelenkbauteils 2, auf dem ein Lagerzapfen 19 sitzt, der mit einem Kugelkopf 20 ausgestattet ist.

Der Lagerzapfen 19 auf dem Gelenkauge 18 des Rahmen-Gelenkbauteils 2 ragt von unten her in ein Lagerloch 21 eines Gelenkauges bzw. einer Lagerhülse 22 hinein, das bzw. die vom Flügel-Gelenkbauteil 3, vorzugsweise einstückig, absteht.

Im Lagerloch 21 des Gelenkauges bzw. der Lagerhülse 22 ist eine Kugelpfanne 23 drehfest, aber in Richtung der Lagerachse 24-24 verschiebbar aufgenommen, die durch eine Stellschraube 25 abgestützt wird, die in einem Innengewinde 25 des Gelenkauges bzw. der Lagerhülse 22 schraubverstellbar ist.

Besonders aus Fig. 2 ergibt sich, daß die Gelenkaugen bzw. Lagerhülsen 18 und 22 von Rahmen-Gelenkbauteil 2 und Flügel-Gelenkbauteil 3 zwar ständig vor der rauminnenseitigen Stirnfläche 17 des Blendrahmens 7 liegen, dabei jedoch in eine Aufnahme des Flügelüberschlages eingreifen. Die Aufnahme wird dabei aus der Überschlags-Aufschlagfläche rückseitig herausgearbeitet.

Der Befestigungssockel 9 des Flügel-Gelenkbauteils 3 besteht aus einer flügelfest zu montierenden Halteschiene 26 und einer daran quer zur Lagerachse 24-24 des Gelenkauges bzw. der Lagerhülse 22 längsverschiebbar geführten Trägerschiene 27. Mit dieser ist dabei das Gelenkauge bzw. die Lagerhülse 22 fest verbunden, vorzugsweise einstückig ausgebildet. Die Halteschiene 26 hat eine schwalbenschwanzförmig bzw. T-förmig profilierte Führungsleiste 28, mit welcher eine dazu passende Führungsnut 29 der Trägerschiene 27 in formschlüssiger Schiebeverbindung steht. Über eine von Löchern 30 und Zapfen 31 gebildete Steckverbindung wird die Halteschiene 26 des Flügel-Gelenkbauteils 3 mit dem Schenkel 4a der Winkelschiene 4 gekuppelt, sowie zusätzlich durch in Gewinde 32 dieses Schenkels 4a eingedrehte Senkschrauben an diesem Schenkel 4a fixiert, welche dabei jeweils Senklöcher 33 in der Halteschiene 26 durchsetzen.

Bei der Verschraubung der Halteschiene 26 mit dem Schenkel 4a der Winkelschiene 4 kann die Trägerschiene 27 mit der Halteschiene 26 in Eingriff bleiben, weil die Senklöcher 33 mit Durchlässen 36 in der Trägerschiene 27 korrespondieren, die das Einsetzen der Senkschrauben zulassen.

Die Trägerschiene 27 ist in der Nähe des von ihr abstehenden Gelenkauges bzw. der Lagerhülse 22 mit einem sich parallel zur Lagerachse 24-24 erstreckenden Ausleger 35 versehen, der von einem Gewindeauge 36 durchquert ist, welches ein Gewindeglied 37 begrenzt schraubverstellbar aufnimmt. Während das Gewindeglied 37 an seinem einen Ende einen Kopf 38 mit stirnseitigem Eingriff 39 für ein Betätigungswerkzeug aufweist, ist es nahe seinem anderen Ende mit einer Umfangseindrehung 40 ausgestattet, die ständig vor der Innenfläche 41 des Auslegers liegt. Über die Umfangseindrehung 40 kommt das Gewindeglied 37 mit einem Ausschnitt 42 in Formschlußeingriff, welcher von der Eckzone 4c der Winkelschiene 4 aus in deren aufrechten Schenkel 4b hineinreicht. Dabei hat der Ausschnitt 42 in seinem halbkreisförmig geschlossenen Endbereich eine Abmessung, die dem Kerndurchmesser des Gewindegliedes 37 im Bereich der Umfangseindrehung 40 angepaßt ist. Zur Eckzone 4c hin hat hingegen der Ausschnitt 42 eine Erweiterung 43, die in ihren Umrißabmessungen etwas größer ausfällt, als der die Umfangseindrehung 40 zum freien Ende des Gewindegliedes 37 hin begrenzende Bund 44. Hierdurch ist es möglich, daß Gewindeglied 37 beim Aufstecken der Halteschiene 26 auf den Schenkel 4a der Winkelschiene 4 lösbar, aber formschlüssig in den Ausschnitt 42 des Schenkels 4b einzurücken und auf diese Art und Weise eine Stellverbindung der Trägerschiene 27 mit der Winkelschiene 4 herzustellen. Das freie Ende des Auslegers 35 hat eine Fixiermulde 45, mit der ein Arretiervorsprung 46 erfaßt wird, welcher von der Außenseite des zweiten Schenkels 4b der Winkelschiene 4 absteht, wie das die Fig. 2 und 3 erkennen lassen. Der Arretiervorsprung 46 kann dabei aus einem Bolzen bestehen, welcher sich in einem Gewindeloch 47 festschrauben läßt, das sich bereits im Schenkel 4b der Winkelschiene 4 befindet. Bei einer Betätigung des Gewindegliedes 37 verlagert sich die Trägerschiene 27 des Flügel-Gelenkteils 3 relativ zur Winkelschiene 4 in Längsrichtung von deren Schenkel 4a, womit sich der Abstand der Innenfläche 41 des Auslegers 35 von der Außenfläche des Schenkels 4b verändert. Über den gesamten Verstellbereich hinweg bleibt jedoch die Fixiermulde 45 des Auslegers 35 mit dem Arretiervorsprung 46 am Schenkel 4b in Eingriff und stellt dadurch sicher, daß eine unerwünschte Überbeanspruchung der Führungsleiste 28 und der Führungsnut 29 zwischen der Halteschiene 26 und der Tragschiene 27 vermieden wird.

Fig. 3 der Zeichnung zeigt etwa in natürlicher Größe, daß ein Scharnierbeschlag 1, beispielsweise eine Ecklager-Baugruppe für Drehkippfenster, -türen od. dgl., mit einer Eckumlenkungsvorrichtung 51 für einen Treibstangenbeschlag in Verbindung gebracht werden kann, wie sie üblicherweise an einer Flügelecke in die an der Falzumfangsfäche 10 befindliche abgestufte Profilnut 12 eingesetzt wird. Die Eckumlenkungsvorrichtung 1 dient dabei zur Umlenkung einer z.B. von einem waagerechten Beschlagsbauteil 52 durch die Treibstange 53 ausgeführten Längsbewegung auf eine dazu rechtwinklig verlaufende Treibstange 54 eines senkrechten Beschlagbauteils 55. Die Treibstangen 53 und 54 werden dabei über Koppelstellen 56 und 57 mit Treibstangen-Anschlußstücken 58 und 59 der Eckumlenkungsvorrichtung 51 verbunden. Ein die Bewegungsumlenkung bewirkendes Metallband 61 ist in einem winkelförmigen Umlenkkanal 60 in bekannter Weise geführt, wodurch die Schubbewegung eines Treibstangenbeschlages von der waagerechten in eine senkrechte Richtung oder auch umgekehrt umgelenkt wird. Beim gezeigten Ausführungsbeispiel einer Eckumlenkungsvorrichtung 51 ist das Metallband 61 durch Niete 62 mit den Treibstangenanschlußstücken 58 und 59 verbunden. Die Befestigung des Flügel-Gelenkbauteils 3 an dem Stulpwinkel 65 der Eckumlenkungsvorrichtung 51 wird über Befestigungsschrauben 63 bewirkt, welche ihr Widerlager in Gewindelöchern 64 finden, die mit den Gewindelöchern 32 der Winkelschiene 4 nach Fig. 1 identisch sind.

Selbstverständlich läßt sich ein Scharnierbeschlag 1, insbesondere eine Ecklager-Baugruppe, der vorstehend ausführlich erläuterten Art auch dann über sein Flügel-Gelenkbauteil 3 an der Falzumfangsfläche 10 des Flügels 11 montieren, wenn in der dortigen Profilnut 12 keine Eckumlenkung untergebracht ist, sondern vielmehr lediglich eine Winkelschiene 4, wie sie in den Fig. 1 und 2 zu sehen ist. In diesem Falle kann die Winkelschiene 4 dann auch so profiliert sein, daß sie den Gesamtquerschnitt der Profilnut 12 satt ausfüllt und dort eine zusätzliche Eckversteifung herbeiführt.

Wie in Fig. 6, z.B. an einem Fenster zu sehen ist, überdeckt der Flügel 71 den Blendrahmen 72 mit seinem Überschlag 73, wobei die Überschlags-Aufschlagfläche 74 beabstandet von der raumseitigen Blendrahmenstirnfläche 75 zu liegen kommt. Das Flügelprofil 71a weist darüberhinaus eine Beschlagnut 76 zur Aufnahme eines - nicht dargestellten - Treibstangenbeschlages auf, der mit - ebenfalls nicht dargestellten- - Verriegelungselementen zusammenwirkt, die am Blendrahmen 72 ortsfest angebracht sind, beispielsweise in der hier dargestellten hinterschnittenen Nut 77 des Rahmenprofils 72a.

Der Überschlag 73 enthält an einer Profilkante 78 eine Aufnahmenut 79 zur Befestigung einer Dichtung 80, wobei diese Aufnahmenut 79 bei einem Metall- oder Kunststoffhohlprofil in einer bevorzugten Ausführungsform einen hammerkopfförmigen oder T-förmigen Querschnitt besitzt. Die Dichtung 80 ist in dem dargestellten Ausführungsbeispiel einerends mit einem der Profilierung der Aufnahmenut 79 entsprechenden T-förmig ausgebildeten Profilteil 81 und anderenends mit einem hohlkreisförmigen Profilteil 82 versehen, dessen Außenfläche 83 sich durch eine elastische Verformung der gesamten Dichtung 80 vor allem aber im Bereich des Hohlkreisringquerschnitts, dichtend an der raumseitigen Blendrahmenstirnfläche 75 anlegt. Die elastische Dichtung 80 überbrückt damit den Abstandsbereich 84 zwischen dem Überschlag 73 und der raumseitigen Blendrahmenstirnfläche 75 und gleicht dabei z. B. durch Fertigungsungenauigkeiten bedingte Abstandsdifferenzen der Überschlags-Aufschlagfläche 74 gegenüber der Blendrahmenstirnfläche 75 aus.

Sichtbar ist in der Darstellung nach Fig. 6 die Lage der Drehachse 85, die sich aus der Einbaulage des - hier nicht dargestellen - Gelenkauges eines Scharnierbeschlages ergibt.

Fig. 7 zeigt einen Rahmen- und einen Flügel-Ausschnitt eines Fensters, wobei der Flügel 71 leicht geöffnet dargestellt ist. Die Öffnungsbewegung entspricht einer Verlagerung um die Drehachse 85. Da die Drehachse 85 innerhalb des Überschlages 73 liegt, kommt es für alle Punkte des Überschlages 73, die von der Drehachse 85 aus zur Flügelmitte hin liegen, zu einer Entfernung vom Blendrahmen 72, während es bei den von der Drehachse 85 aus gesehen zur Flügelumfangsfläche 86 hin liegenden Punkten, zu einer Annäherung an denselben kommt. Dies ist in der Zeichnung anhand der Überschlagkante 87 dargestellt, die - wie alle anderen Punkte des Flügels 71 - eine Drehung um die Drehachse 85 vollzieht. Die Überschlagkante 87 nähert sich dabei auf einem strichpunktierten Kreisbogen bis zu einem minimalen Abstand 88 der raumseitigen Blendrahmenstirnfläche 75.

Wesentlich für das Fenster, die Tür od. dgl. ist, daß die Aufnahmenut 79 für die Dichtung 80 sich im Überschlag 73 des Flügels 71 an einer Stelle befindet, die zwischen einer normal zur Flügelebene ausgerichteten Ebene 89 - 89 durch die Drehachse 85 und der Falzumfangsfläche 86 desselben liegt.

Diese besondere Dichtungsanordnung gibt die Gewähr dafür, daß die Öffnungs- und Schließbewegungen des Flügels 71 um die Drehachse 85 nicht zu Überbeanspruchungen an der Dichtung 80 führen können. Unmittelbar bei Beginn der Öffnungsbewegung wird sie nämlich von der Blendrahmenstirnfläche 75 abgehoben, während sie sich bei der Schließbewegung erst an deren Ende wieder dort auflegt.

Fig. 8 zeigt noch den Flügel 71 in einer 90°-Öffnungsstellung, wobei leicht zu erkennen ist, daß die Dichtung 80 vollkommen von der Blendrahmenstirnfläche 75 abgehoben ist. Beim Einschwenken des Flügels 71 aus dieser Position ist es von Bedeutung, daß der äußerste Punkt der Dichtung 80 vom Drehpunkt 85 einen Abstand einnimmt, der beim Aufsetzen der Dichtung 80 an den Begrenzungskanten der Blendrahmenstirnfläche 75 nicht zu Beschädigungen derselben führen kann.

Es bleibt zu erwähnen, daß die Anwendung der besonderen Einbauposition für die Dichtung 80 auch bei solchen Scharnierbeschlägen sinnvoll ist, die beispielsweise aus Lenkhebelsystemen bestehen und daher keinen festen Drehpunkt besitzen, die sich aber zumindest teilweise um einen innerhalb des Flügelprofils liegenden, latenten Drehpunkt bewegen.

Abweichend von dem in der Zeichnung gezeigten Ausführungsbeispiel kann bei einem Flügel 71 der aus Holzprofilen besteht, die Aufnahmenut 79 für die Dichtung 80 auch einen Rechteck- oder Schwalbenschwanzquerschnitt erhalten.

### Bezugszeichenliste

- 1: Scharnierbeschlag/Ecklager-Baugruppe
- 2: Rahmen-Gelenkbauteil
- 3: Flügel-Gelenkbauteil
- 4: Winkelschiene
- 4a: waagerechter Schenkel
- 4b: aufrechter Schenkel
- 4c: Eckzone
- 5: Befestigungssockel
- 6: Falzumfangsfläche
- 7: Blendrahmen
- 8: Schrauben
- 9: Befestigungssockel
- 10: Falzumfangsfläche
- 11: Flügel
- 12: Profilnut
- 13: Anschraubplatte
- 14: Adapterstück
- 15: Z-förmiges Profilstück
- 16: Stegabschnitt
- 17: raumseitige Stirnfläche des Blendrahmens
- 18: Gelenkauge
- 19: Lagerzapfen
- 20: Kugelkopf
- 21: Lagerbock
- 22: Gelenkauge/Lagerhülse
- 23: Kugelpfanne
- 24-24: Lagerachse
- 25: Stellschraube
- 26: Halteschiene
- 27: Trägerschiene
- 28: Führungsleiste
- 29: Führungsnut
- 30: Loch
- 31: Zapfen
- 32: Gewinde
- 33: Senklöcher
- 34: Durchlässe
- 35: Ausleger
- 36: Gewindeauge
- 37: Gewindeglied
- 38: Kopf
- 39: stirnseitiger Werkzeugeingriff
- 40: Umfangseindrehung
- 41: Innenfläche
- 42: Ausschnitt
- 43: Erweiterung
- 44: Bund
- 45: Fixiermulde
- 46: Arretiervorsprung
- 47: Gewindeloch
- 51: Eckumlenkungsvorrichtung
- 52: waagerechter Beschlags-Bauteil
- 53: Treibstange
- 54: Treibstange
- 55: senkrechter Beschlagsbauteil
- 56: Koppelstelle
- 57: Koppelstelle
- 58: Treibstangenanschlußstück
- 59: Treibstangenanschlußstück
- 60: abgewinkelter Führungskanal
- 61: Metallband
- 62: Niet
- 63: Befestigungsschrauben
- 64: Gewinde
- 65: Stulpwinkel
- 71: Flügel
- 71a: Flügelprofil
- 72: Blendrahmen
- 72a: Rahmenprofil
- 73: Überschlag
- 74: Überschlagsaufschlagfläche
- 75: raumseitige Blendrahmenstirnfläche
- 76: Beschlagnut
- 77: Nut
- 78: Profilkante
- 79: Aufnahmenut
- 80: Dichtung
- 81: T-förmiges Profilteil
- 82: hohlkreisförmiges Profilteil
- 83: Außenfläche
- 84: Abstandsbereich
- 85: Drehachse
- 86: Falzumfangsfläche
- 87: Überschlagskante
- 88: minimaler Abstand
- 89-89: Ebene

## Patentansprüche

1. Fenster oder Tür mit Scharnierbeschlag (1)-insbesondere Ecklager-Baugruppe für Drehkippfenster, -türen od. dgl. - für einen wenigstens um eine seitliche Achse drehbar, kippbar oder klappbar an einem Blendrahmen gelagerten Flügel, bestehend aus einem Rahmen-Gelenkbauteil (2) und eine Flügel-Gelenkbauteil (3), von denen jeder über einen Befestigungssockel (5 bzw. 9) an der Rahmen- bzw. Flügelfalzumfangsfläche anliegend verankert ist und ein Gelenkauge (18 bzw. 22) oder eine Lagerhülse trägt, das oder die ständig über die raumseitige Blendrahmenstirnfläche hinausragt und verdeckt in eine rückseitig in der Überschlags-Aufschlagfläche des Flügels angebrachte Aufnahme eingreift, innerhalb der das Rahmen-Gelenkbauteil (2) und das Flügel-Gelenkbauteil (3) miteinander lediglich über einen Lagerzapfen (19) und ein Lagerloch (21) in Gelenkeingriff stehen, dadurch gekennzeichnet,
- daß der Befestigungssockel (9) des Flügel-Gelenkbauteils (3) aus einer flügelfest montierten Halteschiene (26) und einer daran quer zur Achse (24-24) der Gelenkaugen oder Lagerhülsen (18, 22) in Richtung der Flügelebene längsverschiebbar geführten Trägerschiene (27) besteht,
- daß die Trägerschiene (27) das flügelseitige Gelenkauge bzw. die flügelseitige Lagerhülse (22) mit quer zu ihrer Verschieberichtung gerichteterAchslage (24-24) aufweist,
- daß Trägerschiene (27) und Halteschiene (26) durch ein Gewindeglied (37) in zueinander längsvertellbarer Verbindung gehalten sind,
- und daß das Gewindeglied (37) benachbart bzw. neben den Gelenkaugen oder Lagerhülsen (18, 22) sowohl mit der Trägerschiene (27) als auch mit der Halteschiene (26) in Formschlußeingriff steht sowie an der zur Achse (24-24) der Gelenkaugen oder Lagerhülsen (18, 22) parallelen Seite der Flügelfalzumfangsfläche (10) zu seiner Betätigung zugänglich ist,
- wobei der Lagerzapfen (19) einen Kugelkopf (20) hat, auf dem eine Kugelpfanne (23) im Gelenkauge bzw. in der Lagerhülse (22) des Flügel-Gelenkbauteils (3) abgestützt ist,
- und wobei die Kugelpfanne (23) im Gelenkauge bzw. in der Lagerhülse (22) durch eine Stellschraube (25) od. dgl. begrenzt axial verschiebbar ist.

2. Fenster oder Tür mit Scharnierbeschlag nach Anspruch 1, gekennzeichnet durch,
eine an einer Flügelecke in eine abgestufte Profilnut (12) der Falzumfangsfläche (10) eingesetzt Winkelschiene (4 bzw. 65) insbesondere aus im Querschnitt flachrechteckigem Bandmaterial, wobei an deren einem Schenkel (4a) die Halteschiene (26) des Flügel-Gelenkbauteils (3) lagenfixierbar (30, 31) und festlegbar (32, 33) ist, und wobei deren anderer Schenkel (4b) einen Ausschnitt (42) enthält, in den das Gewindeglied (37) einerseits mit einer nahe seinem freien Ende befindlichen Umfangseindrehung (40) lösbar formschlüssig einrückbar ist, während es andererseits in einem Gewindeauge (36) der Trägerschiene (27) schraubverstellbar sitzt.

3. Fenster oder Tür mit Scharnierbeschlag nach einem der Ansprüche 1 und 2,
dadurch gekennzeichnet,
daß die Winkelschiene (4) vom Stulpwinkel (65) einer Eckumlenkungsvorrichtung (51) gebildet ist.

4. Fenster oder Tür mit Scharnierbeschlag nach einem der Ansprüche 1 bis 3,
dadurch gekennzeichnet,
daß die Trägerschiene (27) über eine Schwalbenschwanz-bzw. T-Führungsleiste (28) mit der Halteschiene (26) in formschlüssiger Schiebeverbindung steht (29), während die Halteschiene (26) mit dem einen Schenkel (4a) der Winkelschiene (4) quer zur ihrer Längsrichtung durch eine Loch/Zapfen-Steckverbindung (30, 31) kuppelbar sowie zusätzlich verschraubbar (63, 64) ist.

5. Fenster oder Tür mit Scharnierbeschlag nach einem der Ansprüche 2 bis 5,
dadurch gekennzeichnet,
daß die Trägerschiene (27) einen sich parallel zur Achse (24-24) ihres Gelenkauges bzw. ihrer Lagerhülse (22) erstreckenden Ausleger (35) hat, der an seinem Ende mit einer Fixiermulde (45) einen Arretiervorsprung (46) erfaßt, welcher vom zweiten Schenkel (4b) der Winkelschiene (4) absteht.

6. Fenster oder Tür mit Scharnierbeschlag nach Anspruch 5,
dadurch gekennzeichnet,
daß der Arretiervorsprung (46) aus einem Bolzen besteht, der in einem Gewindeloch (47) am zweiten Schenkel (4) der Winkelschiene (4) festgeschraubt ist.

7. Fenster oder Tür mit Scharnierbeschlag nach einem der Ansprüche 1 bis 6,
dadurch gekennzeichnet,
daß das Gelenkauge (18) des Rahmen-Gelenkbauteils (2) vom Befestigungssockel (5) vor die raumseitige Stirnfläche (17) des Blendrahmens (7) Z-förmig abgewinkelt ist und einem Lagerzapfen (19) für den Eingriff in das Gelenkauge bzw. die Lagerhülse (22) des Flügel-Gelenkbauteils (3) trägt.

8. Fenster oder Tür mit Scharnierbeschlag nach einem der Ansprüche 1 bis 7,
dadurch gekennzeichnet,
daß an einer zwischen der normal zur Flügelebene ausgerichteten Achsebene des Scharnierbeschlags und der Falzumfangsfläche des Flügels (71) gelegenen Stelle in der Überschlags-Aufschlagfläche (74) eine Aufnahmenut (79) für ein - vorzugsweise elastisches - Dichtungselement (80) vorgesehen ist.

9. Fenster oder Tür mit Scharnierbeschlag nach Ansprüch 8, bei dem der Flügel (71) aus Metall- oder Kunststoff-Hohlprofilen (71a) zusammengesetzt ist,
dadurch gekennzeichnet,
daß die Aufnahmenut (79) einen etwa T- bzw. hammerkopfförmigen Querschnitt hat.

10. Fenster oder Tür mit Scharnierbeschlag nach Anspruch 8,
bei dem der Flügel aus Holzprofilen zusammengesetzt ist,
dadurch gekennzeichnet,
daß die Aufnahmenut (79) einen Rechteck- oder Schwalbenschwanzquerschnitt aufweist.

## Claims

1. A window or door comprising a hinge fitting (1), more particularly a corner bearing assembly for turntilt windows, doors or the like for a leaf mounted on a fixed frame so as to be turnable, tiltable or hingeable at least around a lateral axis and comprising a frame joint unit (2) and a leaf joint unit (3), each adjoining and anchored to the frame or leaf rebate peripheral surface by a securing plinth (5, 9 respectively) and bearing a boss (18, 22) or bearing sleeve which permanently projects over the room-side end face of the fixed frame and is concealed and engages in a recess in the back of the cheek-striker surface of the leaf, the frame joint unit (2) and the leaf joint unit (3) being in jointed engagement only via a pivot (19) and a bearing block (21) in the recess, characterised in that
- the plinth (9) for securing the leaf joint unit (3) comprises a retaining rail (26) mounted and secured to the leaf and a carrier rail (27) guided for longitudinal motion on the retaining rail transversely to the axis (24-24) of the bosses or bearing sleeves (18, 22) in the direction of the leaf plane,
- the carrier rail (27) comprises the leaf-side boss or the leaf-side bearing sleeve (22) with an axis position (24-24) extending transversely to the direction of motion thereof,
- the carrier rail (27) and the retaining rail (26) are connected for longitudinal adjustment relatively to one another via a screwthreaded member (37), and
- the screwthreaded member (37) adjoining or next to the bosses or bearing sleeves (18, 22) is in positive engagement both with the carrier rail (27) and with the retaining rail (26) and is accessible for actuation at the side of the leaf rebate peripheral surface (10) parallel to the axis (24-24) of the bosses or bearing sleeves,
wherein the pivot (19) has a ball head (20) on which a ball socket (23) abuts in the boss or in the bearing sleeve (22) of the leaf joint unit (3), and
wherein the ball socket (23) is axially movable to a limited extent by a setscrew (25) or the like in the boss or in the bearing sleeve (22).

2. A window or door comprising a hinge fitting according to claim 1, characterised by an angle rail (4, 65) more particularly of band material having a flat rectangular cross-section inserted into a stepped profiled groove (12) of the rebate peripheral surface (10) on a corner of the leaf, the retaining rail (26) of the leaf joint unit (3) being securable in position (30, 31) and fixable (32, 33) to one limb (4a) of the angle rail and the other limb (4b) containing a cut-out (42) into which the screwthreaded member (37) can at one end be releasably and positively engaged via a peripheral groove (40) nears its free end whereas at the other end side it is adjustable by screwing into a screwthreaded boss (36) on the carrier rail (27).

3. A window or door comprising a hinge fitting according to claim 1 or 2, characterised in that the angle rail (4) is formed by the face bracket (65) of a corner deflector (51).

4. A window or door comprising a hinge fitting according to any of claims 1 to 3, characterised in that the carrier rail (27) is connected in positive sliding manner to the retaining rail (26) via a dovetail or T-shaped guide strip (28), whereas the retaining rail (26) can be coupled to one limb (4a) of the angle rail (4) transversely to its longitudinal direction by a hole and pin plug connection (30, 31) or be additionally screwed (63, 64).

5. A window or door comprising a hinge fitting according to any of claims 2 to 5, chracterised in that the carrier rail (27) has an arm (35) extending parallel to the axis (24-24) of its boss or its bearing sleeve (22), the arm ending in a fixing channel (25) which engages a locking projection (46) which extends from the second limb (4b) of the angle rail (4).

6. A window or door comprising a hinge fitting according to claim 5, characterised in that the locking projection (46) comprises a bolt which is fastened by screwing in a screwthreaded hole (47) on the second limb (4) of the angle rail (4).

7. A window or door comprising a hinge fitting according to any of claims 1 to 6, characterised in that the boss (18) on the frame joint unit (2) is bent in a Z from the securing plinth (5) in front of the room-side end face (17) of the fixed frame (7) and bears a pivot (19) for engagement in the boss or bearing sleeve (22) of the leaf joint unit (3).

8. A window or door comprising a hinge fitting according to any of claims 1 to 7, characterised in that a groove (79) for receiving a preferably resilient sealing element (80) is provided at a place in the cheek-striker surface (74) between the rebate peripheral surface of the leaf (71) and the axial plane of the hinge fitting at right angles to the leaf plane.

9. A window or door comprising a hinge fitting according to claim 8, wherein the leaf (71) is made up of metal or plastic hollow profiles (71a), characterised in that the receiving groove (79) has an approximately T-shaped or hammerhead-shaped cross-section.

10. A window or door comprising a hinge fitting according to claim 8, wherein the leaf is made up of wooden profiles, characterised in that the receiving groove (79) has a rectangular or dovetail cross-section.

## Revendications

1. Fenêtre ou porte avec ferrure de charnière (1) - en particulier ensemble de support d'angle pour fenêtres, portes ou autres baies du même genre à ouverture par rotation sur un axe vertical latéral et à ouverture par basculement sur un axe horizontal inférieur - pour un battant de fenêtre ou vantail de porte monté sur un dormant de fenêtre ou bâti de porte de manière à pouvoir au moins tourner ou basculer autour d'un axe latéral, fenêtre ou porte constituée d'un élément d'articulation au dormant de fenêtre ou bâti de porte (2) et d'un élément d'articulation au battant de fenêtre ou vantail de porte (3), chacun de ces deux éléments étant ancré par le biais d'un socle de fixation (5 et 9) adjacent à la surface de feuillure périphérique du dormant de la fenêtre ou du bâti de la porte ou battant de la fenêtre ou du vantail de la porte et chacun portant un oeillet d'articulation (18 et 22) ou un palier cylindrique faisant en permanence saillie de la face frontale côté local du dormant de la fenêtre ou du bâti de la porte de façon masquée Sans un logement ménagé à l'arrière dans la surface de recouvrement du battant de fenêtre ou vantail de porte, dans lequel l'élément d'articulation au dormant de fenêtre ou bâti de porte (2) et l'élément d'articulation au battant de fenêtre ou vantail de porte (3) sont articulés l'un à l'autre uniquement par l'intermédiaire d'un tourillon (19) et d'un palier (21),
caractérisée en ce que
- le socle de fixation (9) de l'élément d'articulation au battant de fenêtre ou vantail de porte (3) est constitué d'un rail de retenue (26) monté fixe sur le battant de fenêtre ou vantail de porte et d'un rail porteur (27) orienté transversalement à l'axe (24-24) des oeillets d'articulation ou des paliers cylindriques (18, 22) de manière à pouvoir coulisser longitudinalement dans la direction du plan du battant de fenêtre ou vantail de porte;
- le rail porteur (27) présente l'oeillet d'articulation côté battant de fenêtre ou vantail de porte ou le palier cylindrique (22) côté battant de fenêtre ou vantail de porte dans une position telle que leur axe (24-24) soit orienté transversalement à leur direction de coulissement;
- le rail porteur (27) et le rail de retenue (26) sont maintenus en liaison réglable l'un par rapport à l'autre dans le sens de la longueur par un élément fileté (37), et
- l'élément fileté (37) s'engrène par liaison à épousement de forme à proximité ou à côté des oeillets d'articulation ou des paliers cylindriques (18, 22) aussi bien avec le rail d'appui (27) qu'avec le rail de retenue (26), de même qu'il est accessible pour son actionnement du côté de la surface de feuillure périphérique du battant de fenêtre ou vantail de porte (10) parallèle à l'axe (24-24) des oeillets d'articulation ou des paliers cylindriques (18, 22),
le tourillon (19) présentant une tête sphérique (20) sur laquelle un coussinet sphérique (23) prend appui dans l'oeillet d'articulation ou dans le palier cylindrique (22) de l'élément d'articulation au battant de fenêtre ou vantail de porte (3), et
le coussinet sphérique (23) étant limité dans son coulissement axial dans l'oeillet d'articulation ou dans le palier cylindrique (22) par une vis de réglage (25) ou analogue.

2. Fenêtre ou porte avec ferrure de charnière suivant la revendication 1, caractérisée par un rail d'angle (4 et 65) placé au niveau d'un coin de battant de fenêtre ou de vantail de porte dans une rainure profilée (12) à étages de la surface de feuillure périphérique (10) fait en particulier d'un matériau en bande de section transversale plate et rectangulaire, sur une de ses branches (4a) pouvant être fixé (30, 31) et consolidé (32, 33) le rail de retenue (26) de l'élément d'articulation au battant de fenêtre ou vantail de porte (3) et son autre branche (4b) présentant une découpe (42) dans laquelle l'élément fileté (37) vient d'une part en prise à épousement de forme et de manière détachable avec une encoche périphérique (40) située à proximité de son extrémité libre, tandis que d'autre part il repose avec possibilité de réglage à vis dans un bossage (36) du rail d'appui (27).

3. Fenêtre ou porte avec ferrure de charnière suivant la revendication 1 ou 2, caractérisée en ce que le rail d'angle (4) est formé de l'angle de recouvrement (65) d'un dispositif de déviation (51).

4. Fenêtre ou porte avec ferrure de charnière suivant l'une quelconque des revendications 1 à 3, caractérisée en ce que le rail d'appui (27) est en liaison de coulissement à épousement de forme (29) avec le rail de retenue (26) par l'intermédiaire d'une barre de guidage en forme de queue d'aronde ou en forme de T (28), tandis que le rail de retenue (26) peut être couplé, voire même vissé (63, 64) à une branche (4a) du rail d'angle (4) transversalement à sa direction longitudinale par une liaison d'enfichage à mortaise et à tenon (30, 31).

5. Fenêtre ou porte avec ferrure de charnière suivant l'une quelconque des revendications 2 à 4, caractérisée en ce que le rail d'appui (27) présente un avant-bras (35) s'étendant parallèlement à l'axe (24-24) de son oeillet d'articulation ou de son palier cylindrique (22) qui, par une cuvette de fixation (45), saisit à son extrémité une saillie d'arrêt (46) éloignée de la deuxième branche (4b) du rail d'angle (4).

6. Fenêtre ou porte avec ferrure de charnière suivant la revendication 5, caractérisée en ce que la saillie d'arrêt (46) est constituée d'un boulon vissé fixement dans un trou taraudé (47) sur la deuxième branche (4) du rail d'angle (4).

7. Fenêtre ou porte avec ferrure de charnière suivant l'une quelconque des revendications 1 à 6, caractérisée en ce que l'oeillet d'articulation (18) de l'élément d'articulation au dormant de la fenêtre ou au bâti de la porte (2) du socle de fixation (5) est plié en forme de Z devant la face frontale côté local (17) du dormant de la fenêtre ou du bâti de la porte (7) et porte un tourillon (19) pour l'engrènement dans l'oeillet d'articulation ou le palier cylindrique (22) de l'élément d'articulation au battant de fenêtre ou vantail de porte (3).

8. Fenêtre ou porte avec ferrure de charnière suivant l'une quelconque des revendications 1 à 7, caractérisée en ce qu'il est prévu à un endroit situé entre le plan de l'axe de la ferrure de charnière orienté normalement par rapport au plan du battant de fenêtre ou vantail de porte et la surface de feuillure périphérique du battant de fenêtre ou vantail de porte (71), dans la surface de recouvrement (74), une rainure (79) pour un élément d'étanchéité (80) de préférence élastique.

9. Fenêtre ou porte avec ferrure de charnière suivant la revendication 8, dans le cas de laquelle le battant de fenêtre ou vantail de porte (71) est composé de profilés creux en métal ou en matière plastique (71a), caractérisée en ce que la rainure (79) présente une section transversale approximativement en forme de T ou de tête de marteau.

10. Fenêtre ou porte avec ferrure de charnière suivant la revendication 8, dans le cas de laquelle le battant de fenêtre ou vantail de porte est composé de profilés en bois, caractérisée en ce que la rainure (79) présente une section transversale rectangulaire en forme de queue d'aronde.
